# EUROPÄISCHE PATENTSCHRIFT

(11) **EP 1 202 828 B1**
(45) Veröffentlichungstag und Bekanntmachung des Hinweises auf die Patenterteilung: **25.06.2003**
(21) Anmeldenummer: 00964020.2
(22) Anmeldetag: 16.08.2000
(51) Int. Cl.: B22D 11/06

(54) **BANDGIESSMASCHINE MIT ZWEI GIESSROLLEN**
STRIP CASTING MACHINE COMPRISING TWO CASTING ROLLERS
MACHINE A COULER DES BANDES POURVUE DE ROULEAUX DE COULEE

(30) Priorität: 20.08.1999 CH 152899
(43) Veröffentlichungstag der Anmeldung: 08.05.2002
(73) Patentinhaber: SMS Demag AG, 40237 Düsseldorf (DE); Main Management Inspiration AG, 6052 Hergiswill/NW (CH)
(72) Erfinder: STREUBEL, Hans, 40699 Erkrath (DE); MARTI, Heinrich, A., CH-8127 Forch (CH); BARBE, Jacques, F-42660 Tarantaise (FR)
(74) Vertreter: Valentin, Ekkehard, Dipl.-Ing.
(86) Internationale Anmeldenummer: EP0007961
(87) Internationale Veröffentlichungsnummer: WO01014085

(56) Entgegenhaltungen:
- EP-A- 0 428 464
- WO-A-97/23318
- DE-A- 1 939 849
- DE-C- 4 202 373

## Beschreibung

Die Erfindung betrifft eine Bandgiessmaschine bestehend aus zwei im wesentlichen parallel angeordneten Giessrollen gemäß Oberbegriff von Anspruch 1.

Es ist bekannt, mit Bandgiessmaschinen kontinuierlich Bänder aus flüssiger Metallschmelze, insbesondere aus Stahlschmelze herzustellen. Das flüssige Metall wird dabei kontinuierlich einem, durch angetriebene Giessrollen definierten, Giessspalt zugeführt. Vor und im Giessspalt erstarrt das flüssige Metall und ein mindestens teilweise erstarrtes Band wird durch die Giessrollen ausgefördert. Dieses Band kann weiteren kontinuierlichen oder diskontinuierlichen Operationen wie Kühlen, Wiedererwärmen, Warm- oder Kaltwalzen, Profilumwandlung, Oberflächenvergütung, Besäumung etc. unterzogen werden.

Es ist weiter bekannt, bei Bandgiessmaschinen mit zwei im wesentlichen parallel angeordneten Giessrollen, den Giessspalt mit Schmalseitenteilen zu begrenzen. Solche Schmalseitenteile können an Stirnseiten der Giessrollen anliegen oder zwischen Mantelflächen bzw. Ballen der Giessrollen eingelegt und beispielsweise zur Formatversteliung des Bandes verschiebbar angeordnet werden. Die Giessrollen sind in einem Ständer angeordnet und zur Einstellung der Banddicke im wesentlichen quer zur Giessrollenlängsachse verschieb- oder verschwenkbar. Zur Kühlung des flüssigen Metalles werden die Giessrollen, insbesondere die Ballen der Giessrollen, intensiv von innen und/oder außen mit einem Kühlmedium gekühlt. In der Regel sind die Giessrollen aus verschiedenen Materialien aufgebaut, wobei für die gekühlten Ballen ein Material mit hoher Wärmeleitfähigkeit und für Lagerzapfen und Rollenkem ein hochfester Stahl gewählt wird. Die Lagerzapfen, der Rollenkern und die Ballen bilden eine mittels Antrieb in Rotation versetzbare Rolleneinheit. Der Antrieb wird dabei in die Rollenzapfen eingeleitet und von diesen auf die Ballen übertragen. Diese aus dem klassischen Walzwerksbau oder aus dem klassischen Bau von Antriebsrollen für Knüppel - / oder Brammenstranggießanlagen bekannte Konstruktion benötigt seitliche der Gießanlage Platz für die Antriebe und verschlechtert dadurch den seitlichen Zugang zum Giesspalt und zu den Schmalseitenteilen, die den Gießspalt in seiner Länge begrenzen. Diese bekannte Gießrollenkonstruktion beeinflußt im weiteren auch den Ständeraufbau, den Platzbedarf bei Mehrstranganlagen, den Wechsel von Gießrollen und Schmalseitenteilen, den Oxydationsschutz des flüssigen Metalles und des gegossenen Bändes und die Tätigkeiten zum Betrieb und zum Unterhalt der Anlage.

Aus dem Dokument WO 97/233 18 A ist eine die vorliegende Erfindung gattungsmäßig bestimmende Bandgießmaschine mit parallel angeordneten Gleßrollen bekannt. Die Gießrollen bilden einen Gießspalt aus, der seitlich mittels Schmalseitenteilen abgedichtet ist. Auf zylindrischen Teilen der fixierten Gießrollenachse ist ein gekühlter Gießrollenmantel aufgezogen, der über seitlich angeordnete Übertragungselemente angetrieben wird. Zum Ausgleich von thermisch bedingten Änderungen des Gießrollenmantels sind auf der fixierten Achse feststehende Gleitkufen mit teilzylindrischer Oberfläche angeordnet, die mit hydraulisch wirkenden Stellelementen zusammenarbeiten. Mit Hilfe der Gleitkufen wird eine individuelle radiale Anpassung des Gießrollenmantels in bezug auf die stehende Gießrollenachse vorgenommen. Die in den dünnen Gießrollenmantel seitlich an dessen Stirnseiten eingeleiteten Antriebsmomente verursachen relativ hohe Torsionskräfte und damit Verwindungen des Gießrollenmantels, die durch die anstellbaren Gleitkufen nicht ausgeglichen werden können. Darüber hinaus ist die hydraulische Lagerung des Gießrollenmantels direkt auf den zylindrischen Teilen der fixierten Gießrollenachse kompliziert und ungewöhnlich schwierig dicht zu halten.

Der Erfindung liegt die Aufgabe zugrunde, eine Bandgießmaschine zu bauen, die die erwähnten Nachteile überwindet und die insbesondere ein optimales Verhältnis zwischen Maschinenbreite und gießbare Bandbreite aufweist, einen einfachen Aufbau sowohl für den Rollenwechsel als auch für die Anstellung und Auswechslung der den Gießspalt begrenzenden Schmalseitenteile eine bessere Zugänglichkeit ermöglicht und durch die kompakte Bauweise einen besseren Oxydationsschutz der Metallzuführung und dem gegossenen Produkt sicherstellt.

Gemäß der Erfindung wird diese Aufgabe durch die Summe der Merkmale von Anspruch 1 gelöst.

Mit der Erfindung ist'es möglich, den Gießrollenantrieb so zu plazieren, daß die in der Aufgabe genannten Bedürfnisse befriedigt werden können. Im weiteren kann der Aufbau der Rolle den Bedürfnissen als Gießrolle im Sinne einer gekühlten Kokille besser angepaßt werden, wie aus den weiteren Ausführungen entnehmbar ist. Neben dem Oxydationsschutz der Metallzuführung ist bei der erfindungsgemäßen Bandgießmaschine auch ein Oxydationsschutz des gegossenen Produktes mit entsprechenden Qualitätsverbesserungen leichter möglich. Alle Stützelemente können auch Teil des gekühlten Mantels der Gießrolle sein, so dass der Mantel mit den Stützelementen einstückig geformt ist und auf der stillstehenden Achse drehbar gelagert ist. Vorteilhaft sind die Stützelemente als mit dem Mantel verbindbare konzentrische Stützringe ausgebildet, die auf der feststehenden Achse gelagert sind.

Der Antrieb kann beispielsweise direkt oder indirekt am Mantelteil der Giessrolle angreifen. Eine vorteilhafte Lösung wird erreicht, wenn ein erster Teil der Länge der Stützringe in den Mantel hineinragt und Kühlwasserzu- und Abführbohrungen für eine Kühlwasserzirkulation zwischen der stillstehenden Achse und dem Mantel aufweist. Ein zweiter Teil der Länge der Stützringe ragt aus dem Mantel heraus und ist mit Lager- und Antriebselementen auf mindestens einer Seite für eine Drehbewegung des mit den Stützringen starr verbundenen Mantels auf der stillstehenden Achse versehen. Zwischen den Stützringen und dem Mantel ist ein Spannring mit Mitnehmerkeilen vorgesehen.

Der Giessrollenantrieb kann auf vielfältige Weise gemäß den im Stand der Technik bekannten Lösungen erfolgen. Eine vorteilhafte und einfache Lösung ergibt sich, wenn am Stützring ein Zahnkranz befestigt ist, der mit einer Verzahnung eines stationären Antriebes in Wirkverbindung steht. Ein Antriebsgetriebe kann beispielsweise an der stillstehenden Achse angeflanscht sein.

Im Sinne einer Altemativlösung wird vorgeschlagen, dass ein oder mehrere Ringdrehmomentmotoren den Mantel über die Stützringe antreiben. Besonders vorteilhaft ist der Antrieb der Gießrollen mittels eines auf oder an der Achse angeordneten Motors, vorzugsweise ein bürstenloser Ringdrehmomentmotor.

Für die Zu- und Abführung des Kühlmediums durch die stillstehende Achse und den Stützringen zum Mantel der Giessrolle sind verschiedene Lösungen möglich. im Sinne einer vorteilhaften Konstruktionsvariante wird vorgeschlagen, die Stützringe vorzugsweise mit Radialbohrungen und Nuten für die Zuführung des Kühlmediums aus der stillstehenden Achse in den Mantel zu versehen. Dabei kann die stillstehende Achse beidseits mit Axialbohrungen und im Endbereich der Axialbohrungen mit Radialbohrungen versehen werden, die auf die Nuten der Stützringe ausgerichtet sind.

Auch die Kühlung des Mantels selbst kann nach verschiedenen im Stand der Technik bekannten Lösungen für eine Zirkulation des Kühlmediums bewerkstelligt werden. Eine einfache und sehr kühlwirksame Lösung ergibt sich, wenn der Mantel entlang seinem Umfang mit Bohrungen parallel zur Rollenlängsachse für eine Kühlmediumzirkulation versehen ist, wobei die Strömungsrichtung von Bohrung zu Bohrung wechselt. Die Anzahl der Bohrungen muß daher geradzahlig sein.

Um die Wechselzeit für die Giessrollen zu verkürzen, wird die stillstehende Achse mit Kühlmedienzu- und Abführeinrichtungen versehen, die beim Aufsetzen auf bzw. beim Abheben der Rolle vom Ständer gleichzeitig Kühlmedienzuund Abführleitungen an bzw. abkuppeln und/oder es sind Wasserspannplatten für die Zuführung von Wasser und/oder es sind Multikupplungen für Fett, Energiezuführung, Gasanschluß, bspw. Inertgas oder Luft, und Steuerung vorgesehen.

Eine einfache und rasche Positionierung und Fixierung der Giessrollen wird erreicht, wenn die stillstehende Achse auf beiden Seiten des Mantels mit je einer Anschlag- und einer Abstützfläche versehen ist und wenn am Ständer zum Auflegen der Giessrollen von oben Anschlag- und Auflageflächen angeordnet sind. Zur Fixierung der stillstehenden Achse kann beispielsweise auf beiden Seiten des Ständers je ein Schwenkarm als Befestigungsvorrichtung angelenkt werden.

Zur Beruhigung des Metallbades im Giessspalt kann zwischen dem rotierenden Mantel und der stillstehenden Achse eine elektromagnetische Bremse angeordnet werden. Ein besonderer Vorteil bezüglich Plazierung und Befestigung einer solchen elektromagnetischen Bremse wird darin gesehen, dass sie stationär auf der stillstehenden Achse angeordnet werden kann.

Im Nachfolgenden wird anhand von Konstruktionsbeispielen die Erfindung zusätzlich erläutert. Dabei zeigen:
- Figur 1: eine schematische Ansicht einer teilweise dargestellten Bandgiessmaschine und
- Figur 2: einen Vertikalschnitt durch eine Giessrolle.
- Figur 3: einen vergrößerten Ausschnitt einer Gießrolle mit gekühltem Mantel und direktem Antrieb mittels Ringdrehmomentmotor.

In Fig. 1 sind schematisch zwei im wesentlichen parallel angeordnete Gießrollen 1 und 2 mit zylindrischen Mänteln 4 auf einem strichpunktiert angedeuteten Ständer 3 angeordnet. Ein beidseitig der Giessrollen 1, 2 mittels Schmalseitenteilen 5 begrenzter Giessspalt 6 ist durch Masslinien angedeutet. Ein solcher Giessspalt 6 kann zwischen 1 - 15 mm, vorzugsweise 1,5 - 5 mm betragen. Lagerzapfen 8, 9 der Giessrollen 1, 2 sind an ihren Auflageflächen 10, 11 als Vierkant ausgebildet. Anschlagflächen 12, 13 der Lagerzapfen 8, 9 werden als Rollenanschlag am Ständer 3 genutzt. Zumindest eine der Anschlagflächen 12, 13 der Lager 8, 9 ist über im Ständer 3 angeordnete positionsgeregelte Zylinder zur Einstellung des gewünschten Gießspaltes verstellbar. Der Einfachheit halber ist diesbezüglich ein Doppelpfeil in Fig. 1 eingetragen. Das Ausrichten der Festrolle kann mit positionsgeregelten Zylindern erfolgen. Hierzu können auch Anstell-Spindeln vorgesehen sein oder andere gleich wirkende Anstellmittel. Mit 15, 15' sind schematisch Zahnräder zum Antrieb der Giessrollen 1, 2 dargestellt. Solche Bandgiessmaschinen können für verschiedene Giessmetalle, vorzugsweise für die Herstellung von Stahlband, Anwendung finden.

In Fig. 2 ist mit 21 eine Giessrolle in vergrößertem Maßstab gegenüber Fig. 1 dargestellt. Die Giessrolle 21 ist auf einem nur teilweise dargestellten Ständer 23 abgestützt. Eine stillstehende, die ganze Rolle 21 durchdringende Achse 24 ist mit ihren Vierkantenden mit etwa einer Länge 25 auf dem Ständer 23 gelagert. Mit einem Masspfeil 26 ist die Länge eines Ballens der Giessrolle 21 bezeichnet. Dieser Ballen besteht im wesentlichen aus einem zylindrischen Mantel 27, der mittels Mitnehmerkeilen 28 mit Spannring mit zwei Stützringen 29, 29' starr verbunden ist. Der Mantel 27 ist durch ein Kühlmedium, vorzugsweise Wasser gekühlt. Die beiden Stützringe 29, 29' sind mittels Gleitlager, Kugel- oder Walzenlager 31 auf der Achse 24 gelagert. Ein erster Teil der Länge der Stützringe 29, 29' ragt in den Mantel 27 hinein und ist mit radialen Zuund Abführbohrungen 32 für Kühlwasser, die ihrerseits in Nuten 33 münden, versehen. Die Nuten 33 sind auf radiale Zu- und Abführbohrungen 34, 42 der stillstehenden Achse 24 und dem Mantel 27 ausgerichtet. Über weitere Bohrungen 30, 30' in der Achse 24 wird das Kühlwasser vom Ständer 23 in die Stützringe 29, 29' und dem Mantel 27 zugeführt.

Ein zweiter Teil der Länge der Stützringe 29, 29' ragt aus dem Mantel 27 heraus und der Stützring 29 steht mit einem Antrieb, beispielsweise mit einem Zahnradantrieb 36 für die Giessrolle 21 in Wirkverbindung. Der Zahnradantrieb 36 kann, wenn erwünscht, auf der stillstehenden Achse 24 angeflanscht sein. Er steht mit einem Zahnkranz 37, der am Stützring 29 festgeschraubt ist, im Eingriff. An Stelle des dargestellten Zahnradantriebes 36, 37 ist es im Sinne einer Alternativlösung möglich, mit einem oder mehreren Ringdrehmomentmotoren die Giessrolle 21 anzutreiben.

Die Kühlung der Ballen der Giessrollen, bzw. der zylindrischen Mäntel 27, kann entlang seinem Umfang durch Kühlwasserzirkulation in axial angeordneten Bohrungen 39 sichergestellt werden.

Die An- und Abkupplung des Kühlwasserzu- und Abflusses zu den Giessrollen 21 erfolgt gleichzeitig mit dem Aufsetzen auf bzw. Abheben der Rolle 21 vom Ständer 23 oder über Wasserspannplatten für Wasser und/oder über Multikupplungen für die Fett-, Energiezuführung, für die Zuführung von Gasen bspw. Inertgas oder Luft, und Steuerung.

Zur Fixierung der stillstehenden Achse 21 ist beispielsweise auf beiden Seiten des Ständers 23 je ein Schwenkarm 40 angelenkt.

Der Aufbau der Rolle erlaubt einen besonders vorteilhaften Einbau einer elektromagnetischen Bremse 41 innerhalb der Giessrolle 21 zwischen der stillstehenden Achse 24 und dem rotierenden Mantel 27.

Die elektromagnetische Bremse kann Turbulenzen im Metallbad, insbesondere im Badspiegel oberhalb des Giessspaltes beruhigen. Die elektromagnetische Bremse wird mit Vorteil stationär auf der stillstehenden Achse angeordnet.

Bei Giessrollen 21 für breite Bänder kann der zylindrische Mantel 27 zwischen den beiden Stützringen 29, 29' zusätzliche Stützringe zur Abstützung des Mantels 27 auf der stillstehenden Achse 24 aufweisen. Auch diese zusätzlichen Stützringe sind mit dem Mantel 27 verbunden und auf der Achse 24 mit Kugel- oder Rollenlager radial und axial gelagert.

in Fig. 2 ist der Mantel 27 als zylindrischer Körper dargestellt. Der Mantel 27 kann, ohne vom Erfindungsgegenstand abzuweichen, auch eine leichte Bombierung oder Kegelform etc. aufweisen.

Figur 3 zeigt den vergrößerten Ausschnitt einer Seite der Gießrolle 1. Dabei ist der gekühlte Mantel zweiteilig ausgebildet. Der Mantelteil 27', der den heißen Mantelballen enthält, ist mittels axial verlaufender, Kühlmittel führender Bohrungen 39 gekühlt. Der andere Mantelteil 27 ist einstückig mit einem Stützelement 29' versehen. Beide Mantelteile 27, 27' sind vorzugsweise mittels Elektronenstrahl-Schweißung miteinander verbunden. Der Mantelteil 27 bzw. dessen Stützelement 29' ist mit Hilfe des Lagerelements 31 auf der stillstehenden Achse 24 drehbar gelagert. Der Antrieb der so gestalteten Gießrolle erfolgt vorzugsweise mittels eines direkt auf der Achse 24 angeordneten, bürstenlosen Ringdrehmomentmotors 36. Gut erkennbar sind auch die in die Achse 24 gebohrten Kühlmedienzu- und Abführeinrichtungen 30. Die andere, nicht gezeigte Seite der Gießrolle ist mit oder ohne Antrieb übereinstimmend ausgeführt.

## Patentansprüche

1. Bandgießmaschine bestehend aus zwei parallel angeordneten Gießrollen (1, 2, 21) die einen beidseitig mittels Schmalseitenteilen (5) begrenzten Gießspalt (6) bilden und einem die Gießrollen (1, 2, 21) tragenden Ständer (3, 23), wobei die Gießrollen (1, 2, 21) gekühlte Ballen aus einem im wesentlichen zylindrischen Mantel (27), aufweisen, die den einstellbaren Gießspalt (6) bilden und Lagerzapfen (8, 9) zum Abstützen der Gießrollen (1, 2, 21) auf dem Ständer (3, 23) vorgesehen sind,
**dadurch gekennzeichnet,**
**daß** der Mantel (27) der jeweiligen Gießrolle (1, 2, 21) über wenigstens ein auf einer am Ständer (3, 23) fixierter stillstehenden Achse (24) drehbar angeordnetes Stützelement, insbesondere beidseitig angeordnete Stützelemente (29, 29') abgestützt ist oder über wenigstens ein drehbar angeordnetes, insbesondere beidseitig in den Mantel (27) hirieinragende(s) Stützelement(e) (29, 29') auf der Achse (24) abgestützt ist, wobei wenigstens ein Stützelement (29) antreibbar ist.

2. Bandgießmaschine nach Anspruch 1,
**dadurch gekennzeichnet,**
**daß** die Stützelemente (29, 29') mit dem Mantel (27) verbindbare konzentrische Stützringe sind.

3. Bandgießmaschine nach Anspruch 1 oder 2,
**dadurch gekennzeichnet,**
**daß** der zylindrische Mantel (27) zwischen den beiden Stützringen (29, 29') durch zusätzliche Stützringe auf der stillstehenden Achse (24) abgestützt ist.

4. Bandgießmaschine nach Anspruch 1 oder 3,
**dadurch gekennzeichnet,**
**daß** die Stützelemente (29, 29') Teil des Mantels (27) sind.

5. Bandgiessmaschine nach mindestens einem der Ansprüche 1 bis 4,
**dadurch gekennzeichnet,**
**dass** ein erster Teil der Länge der Stützelemente bzw. der Stützringe (29, 29') in den Mantel hineinragt und Zu- und Abführbohrungen (32) für eine Zirkulation eines kühlmediums zwischen der stillstehenden Achse (24) und dem Mantel (27) aufweist und ein zweiter Teil der Länge der Stützelemente bzw. der Stützringe (29, 29') aus dem Mantel (27) herausragt und mit Lager- (31) und Antriebselementen (37) für eine Drehbewegung des mit den Stützelementen versehenen Mantels (27) oder des mit den Stützringen (29, 29') starr verbundenen Mantels (27) auf der stillstehenden Achse (24) versehen ist.

6. Bandgiessmaschine nach mindestens einem der Ansprüche 1 bis 5,
**dadurch gekennzeichnet,**
**dass** am Stützring (29) ein Zahnkranz (37) befestigt ist, der mit einer Verzahnung eines stationären Antriebes (36) in Wirkverbindung steht.

7. Bandgiessmaschine nach Anspruch 6,
**dadurch gekennzeichnet,**
**dass** ein Antriebsgetriebe (36) auf der stillstehenden Achse (24) angeflanscht ist.

8. Bandgiessmaschine nach Anspruch 6,
**dadurch gekennzeichnet,**
**dass** ein oder mehrere Ringdrehmomentmotoren den Mantel (27) über die Stützringe (29) antreiben.

9. Bandgiessmaschine nach mindestens einem der Ansprüche 1 bis 8,
**dadurch gekennzeichnet,**
**dass** die Stützringe (29, 29') Vorzugsweise mit Radialbohrungen (32) und Nuten (33) für die Zuführung des Kühlmediums aus der stillstehenden Achse (24) in den Mantel (27) versehen sind.

10. Bandgiessmaschine nach Anspruch 9,
**dadurch gekennzeichnet,**
**dass** die stillstehende Achse (24) beidseits mit Axial (30')- und mit Radialbohrungen (34) versehen sind, die auf die Nuten (33) der Stützringe (29, 29') ausgerichtet sind.

11. Bandgiessmaschine nach mindestens einem der Ansprüche 1 bis 10,
**dadurch gekennzeichnet,**
**dass** der Mantel (27) entlang seinem Umfang mit axial angeordneten Bohrungen (39) für eine Kühlmediumzirkulation versehen ist.

12. Bandgiessmaschine nach mindestens einem der Ansprüche 1 bis 11,
**dadurch gekennzeichnet,**
**dass** zwischen den Stützringen (29, 29') und dem Mantel (27) Mitnehmerkeile (28) mit einem Spannring vorgesehen sind.

13. Bandgiessmaschine nach mindestens einem der Ansprüche 1 bis 12,
**dadurch gekennzeichnet,**
**dass** die stillstehende Achse (24) mit Kühlmedienzu- und Abführeinrichtungen (30) versehen ist, die beim Aufsetzen auf bzw. beim Abheben der Giessrolle (21) von dem Ständer (23) gleichzeitig Kühlmedienzu- und Abführieitungen (35) im Ständer (23) an- bzw. abkuppeln.

14. Bandgiessmaschine nach mindestens einem der Ansprüche 1 bis 13,
**dadurch gekennzeichnet,**
**dass** die stillstehende Achse (24) auf beiden Seiten des Mantels (27) mit je einer Anschlag- (12, 13) und eine Auflagefläche (10, 11) versehen ist und dass am Ständer zum Auflegen der Giessrollen von oben Anschlagund Abstützflächen angeordnet sind.

15. Bandgiessmaschine nach Anspruch 14,
**dadurch gekennzeichnet,**
**dass** zur Fixierung der stillstehenden Achse (24) auf beiden Seiten des Ständers (23) je eine Arretiervorrichtung (40) vorgesehen ist.

16. Bandgiessmaschine nach mindestens einem der Ansprüche 1 bis 15,
**dadurch gekennzeichnet,**
**dass** zwischen dem rotierenden Mantel (27) und der stillstehenden Achse (24) eine elektromagnetische Bremse (41) für das Metallbad zwischen den Rollen angeordnet ist.

17. Bandgiessmaschine nach Anspruch 16,
**dadurch gekennzeichnet,**
**dass** die elektromagnetische Bremse (41) innerhalb der Giessrolle (21) stationär auf der stillstehenden Achse (24) angeordnet ist.

18. Bandgiessmaschine nach mindestens einem der Ansprüche 1 bis 17,
**dadurch gekennzeichnet,**
**dass** der Antrieb (36) der Giessrollen (1, 2, 21) über einen auf oder an der Achse angeordneten Motor, vorzugsweise ein bürstenloser Ringdrehmomentmotor erfolgt.

19. Bandgiessmaschine nach mindestens einem der Ansprüche 1 bis 18,
**dadurch gekennzeichnet,**
**dass** der Mantel (27) ein oder mehrteilig ausgebildet ist.

20. Bandgiessmaschine nach Anspruch 19,
**dadurch gekennzeichnet,**
**dass** die Verbindung der Mantelteile (27, 27') vorzugsweise eine Elektronenstrahl-Schweißverbindung ist.

21. Bandgiessmaschine nach mindestens einem der Ansprüche 1 bis 20,
**dadurch gekennzeichnet,**
**dass** der Mantel (27) aus zwei oder mehreren Hülsen unterschiedlicher Werkstoffe aufgebaut ist.

## Claims

1. Strip casting machine consisting of two casting rollers (1, 2, 21) which are arranged in parallel and which form a pouring gap (6) bounded at both sides by means of narrow side parts (5), and a stand (3, 23) carrying the casting rollers (1, 2, 21), wherein the casting rollers (1, 2, 21) have cooled bodies consisting of a substantially cylindrical shell (27), which form the settable pouring gap (6) and are provided with bearing pins (8, 9) for supporting the casting rollers (1, 2, 21) on the stand (3, 23), **characterised in that** the shell (27) of the respective casting roller (1, 2, 21) is supported by way of at least one support element, particularly support elements (29, 29') arranged at both ends, rotatably arranged on a stationary axle (24) fixed at the stand (3, 23) or is supported on the axle (24) by way of at least one rotatably arranged support element, particularly support elements (29, 29') projecting at both ends into the shell (27), wherein at least one support element (29) is drivable.

2. Strip casting machine according to claim 1, **characterised in that** the support elements (29, 29') are concentric support rings connectible with the shell (27).

3. Strip casting machine according to claim 1 or 2, **characterised in that** the cylindrical shell (27) is supported between the two support rings (29, 29') on the stationary axle (24) by additional support rings.

4. Strip casting machine according to claim 1 or 3, **characterised in that** the support elements (29, 29') are part of the shell (27).

5. Strip casting machine according. to at least one of claims 1 to 4, **characterised in that** a first part of the length of the support elements or the support rings (29, 29') projects into the shell and has feed and discharge bores (32) for circulation of a coolant between the stationary axle (24) and the shell (27) and a second part of the length of the support elements or the support rings (29, 29') projects out of the shell (27) and is provided with bearing elements (31) and drive elements (37) for rotational movement of the shell (27), which is provided with the support elements, or of the shell (27), which is rigidly connected with the support rings (29, 29'), on the stationary axle (24).

6. Strip casting machine according to at least one of claims 1 to 5, **characterised in that** a rim gear (37), which is disposed in operative connection with a toothing of a stationary drive (36), is fastened to the support ring (29).

7. Strip casting machine according to claim 6, **characterised in that** a drive gear (36) is flange-mounted on the stationary axle (24).

8. Strip casting machine according to claim 6, **characterised in that** one or more annular torque motors drive the shell (27) by way of the support rings (29).

9. Strip casting machine according to at least one of claims 1 to 8, **characterised in that** the support rings (29, 29') are preferably provided with radial bores (32) and grooves (33) for the feed of coolant from the stationary axle (24) to the shell (27).

10. Strip casting machine according to claim 9, **characterised in that** the stationary axles (24) are provided at both ends with axial bores (30') and radial bores (34), which are aligned with the grooves (33) of the support rings (29, 29').

11. Strip casting machine according to at least one of claims 1 to 10, **characterised in that** the shell (27) is provided along the circumference thereof with axially arranged bores (39) for circulation of coolant.

12. Strip casting machine according to at least one of claims 1 to 11, **characterised in that** entraining wedges (28) with a clamping ring are provided between the support rings (29, 29') and the shell (27).

13. Strip casting machine according to at least one of claims 1 to 12, **characterised in that** the stationary axle (24) is provided with coolant feed and discharge devices (30), which simultaneously couple or uncouple coolant feed and discharge ducts (35) in the stand (23) when the casting roller (21) is placed on and lifted off the stand (23).

14. Strip casting machine according to at least one of claims 1 to 13, **characterised in that** the stationary axle (24) is provided at both ends of the shell (27) with a respective abutment surface (12, 13) and support surface (10, 11) and that abutment and support surfaces are arranged at the stand for laying on of the casting rollers from above.

15. Strip casting machine according to claim 14, **characterised in that** for fixing the stationary axle (24) a respective locking device (40) is provided at each of the two sides of the stand (23).

16. Strip casting machine according to at least one of claims 1 to 15, **characterised in that** an electromagnetic brake (41) for the metal bath between the rollers is arranged between the rotating shell (27) and the stationary axle (24).

17. Strip casting machine according to claim 16, **characterised in that** the electromagnetic brake (41) is arranged within the casting roller (21) to be stationary on the stationary axle (24).

18. Strip casting machine according to at least one of claims 1 to 17, **characterised in that** the drive (36) of the casting rollers (1, 2, 21) is carried out by way of a motor, preferably a brushless annular torque motor, arranged on or at the axle.

19. Strip casting machine according to at least one of claims 1 to 18, **characterised in that** the casing (27) is of unitary or multi-part construction.

20. Strip casting machine according to claim 19, **characterised in that** the connection of the shell parts (27, 27') is preferably an electron beam weld connection.

21. Strip casting machine according to at least one of claims 1 to 20, **characterised in that** the shell (27) is constructed from two or more sleeves of different materials.

## Revendications

1. Machine de coulée de bandes constituée de deux rouleaux de coulée (1, 2, 21) disposés parallèlement qui forment une fente de coulée (6) limitée des deux côtés par des pièces (5) de côté étroit et d'un support (3, 23) supportant les rouleaux de coulée (1, 2, 21), les rouleaux de coulée (1, 2, 21) présentant des tables refroidies constituées essentiellement d'une enveloppe (27) cylindrique, qui forment la fente de coulée (6) réglable et des tenons de logement (8, 9) étant prévus pour l'appui des rouleaux de coulée (1, 2, 21) sur le support (3, 23), **caractérisée en ce que** l'enveloppe (27) de chaque rouleau de coulée (1, 2, 21) est supportée via au moins un élément d'appui disposé de manière à pouvoir tourner sur un axe (24) immobile fixé sur le support (3, 23), en particulier des éléments d'appui (29, 29') disposés des deux côtés ou appuyé sur l'axe (24) via au moins un élément disposé de manière pouvoir tourner, en particulier des éléments d'appui (29, 29') pénétrant des deux côtés dans l'enveloppe (27), au moins un élément d'appui (29) pouvant être entraîné.

2. Machine de coulée de bandes selon la revendication 1, **caractérisée en ce que** les éléments d'appui (29, 29') sont des anneaux d'appui concentriques pouvant être raccordés à l'enveloppe (27).

3. Machine de coulée de bandes selon la revendication 1 ou 2, **caractérisée en ce que** l'enveloppe (27) cylindrique est maintenue entre les deux anneaux d'appui (29, 29') par des anneaux d'appui supplémentaires sur l'axe immobile (24).

4. Machine de coulée de bandes selon la revendication 1 à 3, **caractérisée en ce que** les éléments d'appui (29, 29') font partie de l'enveloppe (27).

5. Machine de coulée de bandes selon au moins l'une quelconque des revendications 1 à 4, **caractérisée en ce qu'**une première partie de la longueur des éléments d'appui ou des anneaux d'appui (29, 29') pénètre dans l'enveloppe et présente des trous d'introduction et d'évacuation (32) pour une circulation d'un agent de refroidissement entre l'axe immobile (24) et l'enveloppe (27) et une deuxième partie de la longueur des éléments d'appui ou des anneaux d'appui (29, 29') sort de l'enveloppe (27) et est pourvue d'éléments de palier (31) et d'entraînement (37) pour un mouvement rotatif de l'enveloppe (27) pourvue des éléments d'appui ou de l'enveloppe (27) reliée de manière fixe avec les anneaux d'appui (29, 29') sur l'axe (24) immobile.

6. Machine de coulée de bandes selon au moins l'une quelconque des revendications 1 à 5, **caractérisée en ce qu'**une couronne dentée (37) est fixée sur l'anneau support (29) qui est en interaction active avec une denture d'un dispositif d'entraînement (36) stationnaire.

7. Machine de coulée de bandes selon la revendication 6, **caractérisée en ce qu'**un dispositif d'entraînement (36) est fixé par bride sur l'axe immobile (24).

8. Machine de coulée de bandes selon la revendication 6, **caractérisée en ce qu'**un ou plusieurs moteurs-couple annulaires entraînent l'enveloppe (27) via les anneaux d'appui (29).

9. Machine de coulée de bandes selon au moins l'une quelconque des revendications 1 à 8, **caractérisée en ce que** les anneaux d'appui (29, 29') sont de préférence pourvus de trous radiaux (32) et de rainures (33) pour l'introduction de l'agent de refroidissement à partir de l'axe immobile (24) dans l'enveloppe (27).

10. Machine de coulée de bandes selon la revendication 9, **caractérisée en ce que** l'axe immobile (24) est pourvu des deux côtés de trous axiaux (30') et radiaux (34) qui sont dirigés vers les rainures (33) des anneaux d'appui (29, 29').

11. Machine de coulée de bandes selon au moins l'une quelconque des revendications 1 à 10, **caractérisée en ce que** l'enveloppe (27) est pourvue le long de sa périphérie de trous (39) disposés axialement pour une circulation de l'agent de refroidissement.

12. Machine de coulée de bandes selon au moins l'une quelconque des revendications 1 à 11, **caractérisée en ce qu'**on a prévu entre les anneaux d'appui (29, 29') et l'enveloppe (27) des clavettes (28) d'entraînement avec un anneau de serrage.

13. Machine de coulée de bandes selon au moins l'une quelconque des revendications 1 à 12, **caractérisée en ce que** l'axe immobile (24) est pourvu de dispositifs (30) d'introduction et d'évacuation de l'agent de refroidissement qui se couplent ou se découplent simultanément de conduites (35) d'introduction et d'évacuation de l'agent de refroidissement lorsque les rouleaux de coulée (21) sont placés sur ou soulevés du support (23).

14. Machine de coulée de bandes selon au moins l'une quelconque des revendications 1 à 13, **caractérisée en ce que** l'axe immobile (24) est pourvu des deux côtés de l'enveloppe (27) d'une surface de butée (12, 13) et d'une surface d'appui (10, 11) et que des surfaces de butée et d'appui sont prévues sur le support pour le placement des rouleaux de coulée à partir du dessus.

15. Machine de coulée de bandes selon la revendication 14, **caractérisée en ce qu'**on a prévu, pour la fixation de l'axe immobile (24) à chaque fois un dispositif de blocage (40) des deux côtés du support (23).

16. Machine de coulée de bandes selon au moins l'une quelconque des revendications 1 à 15, **caractérisée en ce qu'**un frein électromagnétique (41) pour le bain de métal entre les rouleaux est disposé entre l'enveloppe (27) en rotation et l'axe immobile (24).

17. Machine de coulée de bandes selon la revendication 16, **caractérisée en ce que** le frein électromagnétique (41) est disposé dans le rouleau de coulée (21) de manière stationnaire sur l'axe immobile (24).

18. Machine de coulée de bandes selon au moins l'une quelconque des revendications 1 à 17, **caractérisée en ce que** le dispositif d'entraînement (36) des rouleaux de coulée (1, 2, 21) est réalisé via un moteur disposé sur un ou les axes, de préférence un moteur-couple sans balais.

19. Machine de coulée de bandes selon au moins l'une quelconque des revendications 1 à 18, **caractérisée en ce que** l'enveloppe (27) est constituée d'une ou de plusieurs pièces.

20. Machine de coulée de bandes selon la revendication 19, **caractérisée en ce que** le composé des pièces de l'enveloppe (27, 27') est de préférence un composé soudé à l'aide d'un rayon électronique.

21. Machine de coulée de bandes selon au moins l'une quelconque des revendications 1 à 20, **caractérisée en ce que** l'enveloppe (27) est constituée d'un ou de plusieurs manchons de différents matériaux.
